# EUROPÄISCHE PATENTSCHRIFT

(11) **EP 0 386 694 B1**
(45) Veröffentlichungstag und Bekanntmachung des Hinweises auf die Patenterteilung: **14.04.1993**
(21) Anmeldenummer: 90104257.2
(22) Anmeldetag: 06.03.1990
(51) Int. Cl.: B65B 69/00

(54) **Verfahren zum Trennen von Lebensmitteln von ihrer Verpackung und Vorrichtung zur Durchführung dieses Verfahrens**
Method for separating food products from their packaging material and apparatus for executing this method
Procédé pour séparer des denrées alimentaires de leur emballage et appareil pour la mise en oeuvre dudit procédé

(30) Priorität: 08.03.1989 DE 3907401
(43) Veröffentlichungstag der Anmeldung: 12.09.1990
(73) Patentinhaber: Holzknecht, Wilfried, D-48727 Billerbeck (DE)
(72) Erfinder: Holzknecht, Wilfried, D-48727 Billerbeck (DE)
(74) Vertreter: Schulze Horn, Stefan, Dipl.-Ing. M.Sc.

(56) Entgegenhaltungen:
- EP-A- 0 172 976
- WO-A-86/06262
- DE-A- 2 554 659
- DE-B- 1 209 951
- DE-C- 3 633 396
- FR-A- 2 356 585
- FR-A- 2 383 078
- GB-A- 1 235 721
- US-A- 3 834 630

## Beschreibung

Die Erfindung betrifft ein Verfahren zum Trennen von Lebensmitteln von ihrer Verpackung, bei dem die Trennung durch Durchpressen durch ein Sieb erfolgt, sowie eine Vorrichtung zur Durchführung dieses Verfahrens.

Es ist bereits bekannt, Lebensmittel, die für den menschlichen Verbrauch nicht oder nicht mehr zugelassen sind und zu Tierfutter verarbeitet werden sollen, mit Hand von ihrer Verpackung zu trennen und/oder zu zerkleinern.

Diese Behandlung ist aber sehr kostenaufwendig, so daß Lebensmittel, die nicht oder nicht mehr zum menschlichen Verbrauch geeignet sind, oft auf Sondermüll-Deponien deponiert werden müssen.

Bei den infrage kommenden Lebensmitteln handelt es sich um solche, bei denen bei der Herstellung Fehler auftraten, deren Haltbarkeitsdatum überschritten wurde oder die eingeführt wurden, obwohl sie nach deutschen Vorschriften nicht verkehrsfähig sind. Weiterhin kommen solche Lebensmittel infrage, bei denen zwar keine Haltbarkeitsdaten vorgegeben sind, die aber durch zu lange Lagerung, Lagerung unter falschen Bedingungen oder anderen Umständen nicht mehr verkehrsfähig sind.

Aus der FR-A-2 356 585 ist ein Verfahren zur Handhabung von in Säcken abgefüllten Schüttgütern bekannt, bei dem die Säcke geöffnet, zerrissen und die zerrissenen Säcke von dem Schüttgut getrennt werden. Die zum Verfahren gehörige Vorrichtung umfaßt eine Zerkleinerungsschnecke zum Öffnen und Zerreißen der Säcke und Fördern des Gemenges aus Schüttgut und Sackteilen auf ein Förderband oder direkt in eine Trennvorrichtung, wo das Schüttgut durch ein Sieb fällt und die Sackteile getrennt abgeführt werden.

Das Verfahren nach FR-A-2 356 585 ist auf in Säcken abgefüllte Schüttgüter beschränkt und nicht für Lebensmittel, die nicht schüttfähig und insbesondere pastös oder viskos sind geeignet, da die Trennung nur durch Schwerkrafteinwirkung auf die auf dem Sieb befindlichen Güter erfolgt.

Es ist auch nach DE-C-36 33 396 eine Einrichtung zum Abscheiden der fließfähigen Bestandteile aus einem Gemisch aus solchen und festen, insbesondere zum Aufbereiten von Lebensmitteln bekannt. Dabei findet eine bekannte Preßpassiermaschine mit einem eine Lochtrommel teilweise umschlingenden, mittels einer Preßwalze an diese andrückbaren Preßband Verwendung. Durch Ausbildung der Lochtrommel mit einer nicht perforierten Mittelzone und Zuführung des Behandlungsgutes in den Bereich derselben gelingt es, den Trennprozeß zu verbessern. Das Behandlungsgut kann aus einem Fleisch-Sehnen/Knochen-Gemisch, zur Wurstherstellung oder beispielsweise bei der Käse- oder Butterverpackung anfallenden Fehlpackungen bestehen.

Nachteilig ist bei der Einrichtung nach DE-C-36 33 396, daß sie nicht zum Zerkleinern von üblichen Lebensmittelverpackungen geeignet ist.

Aufgabe der Erfindung ist es, ein Verfahren zur maschinellen Aufbereitung der genannten Lebensmittel zu finden, welches nicht nur einfach mit verhältnismäßig geringen maschinellen Mitteln durchführbar ist, sondern welches es auch gestattet, verschiedenste Arten von Lebensmitteln zu verarbeiten, wobei der an den Verpackungsresten weiterhin haftende Lebensmittelanteil unbeachtlich klein sein soll.

Das erfindungsgemäße Verfahren soll sich auch zur Verarbeitung von nicht verpackten Lebensmitteln, z.B. Wurst in Naturdarm oder Brot ohne Verpackung eignen, wobei für die verpackten Lebensmittel eine derart gute Trennung von Verpackung und Lebensmitteln erfolgen soll, daß diese als Tierfutter verwendbar werden.

Diese Aufgabe wird erfindungsgemäß dadurch gelöst, daß vor dem Durchpressen die Lebensmittel mit den Verpackungen durch quetschen zerkleinert und zu einem Strang geformt werden und der Strang zum nochmaligen Zerkleinern geschnitten wird.

Zur Erleichterung der Trennung kann vorteilhaft vor dem Pressen Heißdampf in die zerkleinerte Masse eingeführt werden.

Die Vorrichtung zur Lösung der erfindungsgemäßen Aufgabe kennzeichnet sich vorteilhaft dadurch, daß sie eine Zerkleinerungs-Doppelschnecke, ein rotierendes mehrflügeliges Messer und eine Siebpresse aufweist.

Weiter vorteilhafte Ausgestaltungen dieser Vorrichtung sind in den Patentansprüchen 4 und 5 angegeben.

Da der angestrebte Erfolg auf einfachste Weise erreicht. wird, kann von einer idealen Lösung der anstehenden Probleme gesprochen werden.

Im folgenden wird ein Ausführungsbeispiel der Erfindung anhand von Zeichnungen näher beschrieben. Es zeigen.
- Figur 1: schematisch den Aufbau einer erfindungsgemäßen Vorrichtung,
- Figur 2: einen Schnitt durch die verwendete Doppelschnecke,
- Figur 3: einen Schnitt durch den Messerbereich des Vorzerkleinerers und
- Figur 4: eine schematische Seitenansicht der verwendeten Siebpresse.

Das erfindungsgemäße Verfahren wird wie folgt durchgeführt:

Die hart verpackten Lebensmittel und feste Lebensmittel (z.B. Dauerwurst) werden in einem Vorzerkleinerer 12 mittels einer elektrisch angetriebenen, gegenläufig laufenden Zerkleinerungs-Doppelschnecke 1 mit Vierkantwendeln gequetscht, wobei die Verpackungen aufgerissen und feste Lebensmittel grob zerkleinert werden. Danach wird das zerkleinerte Gemisch als quasi homogene Masse nach dem Durchgang durch eine Platte mit Öffnungen 11 von einem mehrflügeligen Messer 2 nochmals zerkleinert.

Die Masse wird dann einer elektrisch angetriebenen Förderschnecke 4 zugeführt, in deren Anfang auch Lebensmittel mit Weichverpackung eingegeben werden können.

Die Förderschnecke 4 wirft in einen Eingabetrichter 9 mit elektrisch angetriebenem Förderflügel 10 ab. An dieser Stelle kann Heißdampf zur besseren Abtrennung der Lebensmittel von der Verpackung hinzugegeben werden.

Die Masse wird dann in eine Siebpresse 3 gegeben und dort kontinuierlich zwischen einer elektrisch angetriebenen Siebtrommel 5 und einem getrennt elektrisch angetriebenen Druckband 6 gequetscht, so daß die Lebensmittel von der Verpackung getrennt durch die Öffnungen der Trommel 5 nach innen gedrückt werden, während die Verpakkungsmittel an der Außenwand der Trommel 5 zurückgehalten werden.

Die Verpackungsreste werden dabei durch einen äußeren Abstreifer 7 von der Außenwand der Trommel. entfernt, während die sauber ausgepreßten Lebensmittel mittels eines von außen befestigten inneren Abstreifers 8 aus dem Inneren der einseitig offenen Siebtrommel 5 zurückgewonnen werden.

Das Verfahren kann also mit einfachen Mitteln ohne eine energieaufwendige Auslaugung durchgeführt werden.

## Patentansprüche

1. Verfahren zum Trennen von Lebensmitteln von ihrer Verpackung, bei dem die Trennung durch Durchpressen durch ein Sieb (5) erfolgt,
dadurch gekennzeichnet,
daß vor dem Durchpressen die Lebensmittel mit den Verpackungen durch Quetschen zerkleinert und zu einem Strang geformt werden und der Strang zum nochmaligen Zerkleinern geschnitten wird.

2. Verfahren nach Anspruch 1, dadurch gekennzeichnet, daß vor dem Durchpressen Heißdampf in die Masse eingeführt wird.

3. Vorrichtung zur Durchführung des Verfahrens nach einem der Ansprüche 1 oder 2 mit einer Siebpresse (3), dadurch gekennzeichnet,
daß die Vorrichtung eine Zerkleinerungsdoppelschnecke (1) und ein rotierendes mehrflügeliges Messer (2) aufweist.

4. Vorrichtung nach Anspruch 3, dadurch gekennzeichnet, daß vor dem Messer (2) die Zerkleinerungs-Doppelschnecke und zwischen dem Messer (2) und der Siebpresse (3) ein Schneckenförderer (4) angeordnet sind.

5. Vorrichtung nach einem der Ansprüche 3 oder 4, dadurch gekennzeichnet, daß die Siebpresse (3) eine rotierende Siebtrommel (5) mit einem an Teilen des Umfanges der Trommel (5) anliegenden Druckband (6) aufweist, daß an der Siebtrommel (5) ein äußerer (7) und ein innerer (8) Abstreifer anliegt und daß die Siebpresse (3) einen Eingabetrichter (9) mit einem rotierenden Förderflügel (10) aufweist.

## Claims

1. A method for separating food products from their packaging material wherein the separation is executed by pressing through a mesh screen (5)
**characterized in**
that before the pressing the food products with their packages are disintegrated by squeezing and formed to a string and the string is cut for repeated disintegration.

2. Method according to claim 1, characterized in that before the pressing hot steam is fed into the mass.

3. An apparatus for executing the method as claimed in one of the claims 1 or 2 with a screen extruder (3) characterized in that the apparatus comprises a double rotary cutter screw 1 and a rotating multi blade cutter (2).

4. Apparatus according to claim 3, characterized in that in front of the cutter (2) the double rotary cutter screw is positioned and between the cutter (2) and the screen extruder (3) a feed screw (4) is positioned.

5. Apparatus according to one of the claims 3 or 4, characterized in that the screen extruder (3) comprises a rotating screening drum (5) with a pressing belt conveyor (6) contacting parts of the circumference of the drum (5), that an outer (7) and an inner (8) stripper contact the screening drum (5) and that the screen extruder (3) comprises an inlet hopper (9) with a rotating conveyor blade (10).

## Revendications

1. Procédé pour séparer des denrées alimentaires de leur emballage dans lequel la séparation s'effectue par compression à travers un crible (5), caractérisé en ce que avant d'être comprimées, les denrées alimentaires sont broyées avec les emballages par écrasement et sont moulées en forme de boyau, lequel boyau est découpé pour être de nouveau broyé.

2. Procédé selon la revendication 1, caractérisé en ce que de la vapeur surchauffée est introduite dans la masse avant la compression.

3. Dispositif de mise en oeuvre du procédé selon l'une des revendications 1 ou 2, comprenant une presse à crible (3) caractérisé en ce que le dispositif présente une double vis sans fin de broyage (1) et un couteau (2) rotatif à plusieurs lames.

4. Dispositif selon la revendication 3, caractérisé en ce que la double vis sans fin de broyage est disposée devant le couteau (2) et une vis transporteuse (4) est disposée entre le couteau (2) et la presse à crible (3).

5. Dispositif selon l'une des revendications 3 ou 4, caractérisé en ce que la presse à crible (3) présente un tambour perforé (5) rotatif avec une bande de compression (6) prenant appui contre des parties du pourtour du tambour (5), en ce qu'une racle extérieure (7) et une racle intérieure (8) prennent appui sur le tambour perforé (5) et en ce que la presse à crible (3) présente un entonnoir d'alimentation (9) avec une pale de transport (10) rotative.
